# FASCICULE DE BREVET EUROPEEN

(11) **EP 1 415 936 B1**
(45) Date de publication et mention de la délivrance du brevet: **30.11.2005**
(21) Numéro de dépôt: 02292217.3
(22) Date de dépôt: 10.09.2002
(51) Int. Cl.: B65D 88/12, B65D 88/74

(54) **Dispositif de liaison circonférentiel entre une citerne et un cadre, et citerne equipé de ce dispositif**
Kreisformige Aufhängungsvorrichtung zwischen einem Tank und einem Rahmen sowie Tank welcher dieselbige verwendet
Circular linking device between a tank and its frame, as well as tank using the same

(43) Date de publication de la demande: 06.05.2004
(73) Titulaire: ETABLISSEMENTS MAGYAR S.A., 21004 Dijon Cedex (FR)
(72) Inventeur: Magyar, Georges, c/o Etablissements Magyar S.A., 21004 Dijon, Cedex (FR)
(74) Mandataire: Breese, Pierre

(56) Documents cités:
- GB-A- 2 013 624
- GB-A- 2 311 770
- US-A- 4 354 612
- US-A- 4 923 075
- US-A- 5 118 006

## Description

La présente invention se rapporte à un dispositif de liaison entre une citerne, disposée sur un cadre et ce cadre, et notamment à un dispositif de liaison pour une citerne sensiblement cylindrique, pour le transport de fluides.

Le document GB-A-2 013 624 décrit un dispositif selon le préambule de la revendication 1.

Dans l'art antérieur, la liaison entre une citerne et le cadre l'entourant est réalisée à l'aide de matériau sensiblement de la même matière conductrice de chaleur que cette citerne et que ce cadre, c'est-à-dire en alliage d'acier.

Ce système de liaison présente un inconvénient majeur : l'ensemble formé par la citerne et le cadre réalise une entité unique du point de vue thermique ; Ainsi, lorsque la citerne transporte des produits chauds susceptibles de se refroidir, la chaleur de la citerne est transmise au cadre et inversement, lorsque la citerne transporte des produits froids susceptibles de se réchauffer, la chaleur du cadre est transmise à la citerne.

Les dispositifs de liaison de l'art antérieur engendrent donc une perte d'énergie interne des produits stockés dans la citerne et une diminution de l'enthalpie de ces produits, du fait du contact thermique entre la citerne et le cadre.

La présente invention entend remédier aux inconvénients de l'art antérieur en proposant un dispositif de liaison qui coupe la liaison thermique entre la citerne et le cadre, c'est-à-dire isole thermiquement la citerne vis-à-vis du cadre, tout en permettant, bien sûr de maintenir la citerne sur le cadre.

Pour ce faire, la présente invention est du type décrit ci-dessus et elle est remarquable, dans son acception la plus large, en ce que le dispositif est constitué au moins :
- d'une bride reliée à la paroi extérieure de ladite citerne,
- d'une jupe reliée à une poutre du cadre,
- d'un joint disposé entre ladite bride et ladite jupe, et
- d'un moyen de fixation et d'un gousset de renfort, disposé entre ladite bride et ladite paroi extérieure.

Ledit moyen de fixation est, de préférence, constitué au moins d'un boulon et d'un écrou, ledit boulon passant par un trou ménagé dans ladite bride, par un trou ménagé dans ledit joint et par un trou ménagé dans ladite jupe.

Lorsque la citerne est sensiblement circulaire en coupe transversale, ladite jupe présente une extrémité centripète circulaire et une extrémité centrifuge rectangulaire. Un espace E est toutefois prévu entre l'extrémité centripète de ladite jupe et ladite paroi extérieure.

Lorsque la citerne est sensiblement circulaire en coupe transversale, ladite bride est, de préférence, au moins partiellement circulaire pour s'adapter à ladite paroi extérieure.

Un gousset de renfort est, de préférence, disposé entre ladite bride et ladite paroi extérieure.

Ladite bride est, de préférence, reliée à la paroi extérieure de ladite citerne par soudage et/ou ladite jupe est, de préférence, reliée à ladite poutre du cadre par soudage.

Dans une version préférée, la citerne étant sensiblement circulaire en coupe transversale, ledit joint est annulaire et présente un axe coaxial avec l'axe de ladite citerne.

Ledit joint est, de préférence, constitué d'une matière isolante thermiquement.

Ledit joint est, de préférence, constitué essentiellement de Téflon, éventuellement chargé.

La présente invention se rapporte également à un système de liaison circonférentiel entre une citerne sensiblement cylindrique et un cadre, à l'aide d'une pluralité de dispositifs selon l'invention, lesdits dispositifs étant disposés à la périphérie de ladite citerne, sur au moins une circonférence.

La présente invention se rapporte également à une citerne et notamment une citerne présentant un cadre et comportant au moins un dispositif de liaison entre la citerne et le cadre selon l'invention ou au moins un système de liaison circonférentiel selon l'invention.

Avantageusement, la présente invention permet de neutraliser les ponts thermiques existant antérieurement entre la citerne et le cadre la soutenant.

La citerne se trouve donc ainsi isolée du cadre et la liaison entre la citerne et le cadre n'engendre plus de perte d'énergie.

On comprendra mieux l'invention à l'aide de la description, faite ci-après à titre purement explicatif, d'un mode de réalisation de l'invention, en référence aux figures annexées :
- la figure 1 illustre une vue de face d'une citerne ;
- la figure 2 illustre une vue de dessus de la citerne de la figure 1 ;
- la figure 3 illustre une vue arrière de la citerne de la figure 1 ;
- la figure 4 illustre une vue en coupe transversale selon AA de la figure 1 ;
- la figure 5 illustre une vue en coupe selon BB de la figure 4 ; et
- la figure 6 illustre une vue de détail du gousset de renfort.

La citerne (20) selon l'invention, illustrée figures 1 à 3 est une citerne présentant une paroi extérieure (21) sensiblement cylindrique appelée « virole », par exemple en acier inoxydable d'épaisseur 3 millimètres, et un axe longitudinal (22). La citerne est refermée à ses extrémités avant et arrière par des parois coniques concaves, respectivement (23, 24).

La citerne (20) selon l'invention est, de préférence, destinée à réaliser une citerne roulante ; Dans la présente description, la référence au positionnement avant et arrière se fait donc par rapport au sens d'avancé général du véhicule.

La citerne (20) comporte, orienté vers le dessus, un trou d'homme (25) pour le remplissage de la citerne, refermeable à l'aide d'un capot et présentant un diamètre de l'ordre de 50 centimètres, et dans le bas de sa paroi arrière (24), une vidange (26) gravitaire. Elle peut également comporter une échelle (27), pliable.

La citerne (20) présente une longueur (28), hors tout, de l'ordre de 8 mètres et un diamètre extérieur (29) de l'ordre de 2 mètres.

La citerne (20) présente une contenance de l'ordre de 25 000 litres.

La citerne (20) est logée à l'intérieur d'un cadre (30) entourant sensiblement ladite citerne (20), ou tout au moins la partie cylindrique de la citerne. Ce cadre (30) est constitué de poutres (31) longitudinales, transversales et obliques. Il forme sensiblement un parallélépipède droit.

Le cadre (30) présente une largeur (32) hors tout de l'ordre de 2, 5 mètres et une hauteur (33) hors tout de l'ordre de 2,7 mètres.

La citerne (20) est liée au cadre (30) par l'intermédiaire d'au moins un dispositif (10) de liaison, comme illustré figure 4.

Le dispositif (10) de liaison selon l'invention, illustré figure 5 est constitué au moins :
- d'une bride (11), transversale, reliée à la paroi extérieure (21) de ladite citerne (20),
- D'une jupe (12), transversale, reliée à une poutre (31) du cadre (30),
- d'un joint (13) disposé entre ladite bride (11) et ladite jupe (12), et
- d'un moyen de fixation (14).

Dans la version illustrée, des trous, par exemple de diamètre 20 millimètres, sont ménagés dans ladite bride (11), dans ledit joint (14) et dans ladite jupe (12), ces éléments étant positionnés les uns par rapport aux autres de manière à ce que lesdits trous soient coaxiaux et parallèles à l'axe (22) de la citerne (20), afin de pouvoir y glisser un boulon (15), par exemple M18x60. Pour compléter le moyen de fixation (14) un écrou (16) est vissé sur ledit boulon (15). L'axe du boulon est sensiblement parallèle à l'axe (22) de la citerne (20), une fois monté.

Il est toutefois possible d'imaginer d'autres moyens de fixation.

La jupe (12) est au moins partiellement circulaire pour suivre ladite paroi extérieure (21), c'est-à-dire que son extrémité centripète est de préférence circulaire, et présente un rayon de courbure selon un axe parallèle à l'axe (22) de la citerne.

Un espace E est toutefois ménagé entre l'extrémité centripète de ladite jupe (12) et ladite paroi extérieure (21), c'est-à-dire que le rayon de courbure de l'extrémité centripète de ladite jupe (12) est supérieur au rayon de courbure de la paroi extérieure (21) de la citerne (20). L'espace E, annulaire, présente une largeur de l'ordre de 5 millimètres.

L'extrémité centrifuge de la jupe (12) est rectangulaire, afin de pouvoir être fixée, par exemple par soudage, à la poutre (31). Le plan moyen de la jupe (12) est perpendiculaire à l'axe (22) de la citerne (20).

La section de la poutre est, par exemple, de 150x100 millimètres, en acier d'épaisseur 6 millimètres.

La jupe (12) est de préférence réalisée en acier et présente une épaisseur d'environ 8 millimètres.

La bride (11) est également au moins partiellement circulaire pour s'adapter à ladite paroi extérieure (21), c'est-à-dire que son extrémité centripète est de préférence circulaire, et présente un rayon de courbure selon un axe parallèle à l'axe (22) de la citerne. Le rayon de courbure de l'extrémité centripète de ladite bride (11) est sensiblement égal au rayon de courbure de la paroi extérieure (21) de la citerne (20) et ladite bride (11) est fixée sur la paroi extérieure (21) par soudage sur les faces avant et arrière de la bride (11).

L'extrémité centrifuge de la bride (11) est également, de préférence, circulaire. Ainsi, la bride (11) forme donc un anneau présentant une largeur d'environ 50 millimètres et une épaisseur d'environ 20 millimètres. Le plan moyen de la bride (11) annulaire est perpendiculaire à l'axe (22) de la citerne (20).

Un gousset de renfort (17) est disposé entre ladite bride (11) et ladite paroi extérieure (21), perpendiculairement à ladite paroi extérieure (21) et à la face avant ou arrière de ladite bride (11). Ce gousset, illustré figure 6, présente une épaisseur de l'ordre de 8 millimètres et est positionné de manière à ce que sa face principale, telle qu'illustrée figure 6, soit sensiblement parallèle à un rayon passant par l'axe (22) de la citerne (20).

Une couronne de renfort (18) peut également être disposée entre d'une part la bride (11) et le gousset de renfort (17) et d'autre part la paroi extérieure (21). Cette couronne de renfort (18), dont l'axe et parallèle à l'axe (22) de la citerne, présente une largeur d'environ 180 millimètres et une épaisseur d'environ 4 millimètres.

Dans une version de base de la présente invention, le joint (13) est un anneau présentant un diamètre intérieur d'environ 20 millimètres et un diamètre extérieur d'environ 35 millimètres. Chaque dispositif (10), tel qu'illustré figure 5, comporte alors un joint (13) et il y a, tout autour de la citerne (20), autant de joints (13) qu'il y a de dispositifs (10).

Dans une version préférée de la présente invention, ledit joint (13) est annulaire et présente un axe coaxial avec l'axe de ladite citerne (20). Le joint (10) forme ainsi un anneau dont le diamètre intérieur est légèrement supérieur au diamètre extérieur de ladite citerne (20) et présentant une largeur d'environ 15 millimètres.

Ainsi, c'est le même joint qui est utilisé par tous les dispositifs (10) situés sur une circonférence de la citerne (20), afin de former un système (100) de liaison circonférentiel, tel que celui illustré figure 4.

Dans une version, comme dans l'autre, lesdits dispositifs (10) sont disposés à la périphérie de ladite citerne (20), sur au moins une circonférence. Pour une meilleure tenue mécanique, la citerne (20) comporte, de préférence, plusieurs dispositifs (10) ou plusieurs systèmes (100) sur plusieurs circonférences parallèles, le long du corps cylindrique.

Ledit joint (13) présente une épaisseur d'environ 5 millimètres. Il est constitué d'une matière isolante thermiquement, comme par exemple du Téflon, éventuellement chargé avec, par exemple, du verre.

La citerne illustrée est une citerne destinée à être disposée sur un moyen de transport, afin de permettre de transporter des fluides, tels que des liquides alimentaires ; toutefois, l'invention est décrite dans ce qui précède à titre d'exemple. Il est entendu que l'homme du métier est à même de réaliser différentes variantes de l'invention sans pour autant sortir du cadre du brevet tel que défini dans les revendications, notamment pour réaliser une citerne qui n'est pas destinée à permettre de transporter des fluides.

## Revendications

1. Dispositif (10) de liaison entre une citerne (20) et un cadre (30), notamment pour une citerne sensiblement cylindrique, étant constitué au moins :
- d'une bride (11) reliée à la paroi extérieure (21) de ladite citerne (20),
- d'une jupe (12) reliée à une poutre (31) du cadre (30),
- d'un joint (13) disposé entre ladite bride (11) et ladite jupe (12), et
- d'un moyen de fixation (14)
- d'un gousset de renfort (17), disposé entre ladite bride (11) et ladite paroi extérieure (21), ledit dispositif étant **caractérisé en ce que** la jupe présente une extrémité centripète circulaire et une extrémité centrifuge rectangulaire.

2. Dispositif (10) selon la revendication 1, **caractérisé en ce que** ledit moyen de fixation (14) est constitué au moins d'un boulon (15) et d'un écrou (16), ledit boulon (15) passant par un trou ménagé dans ladite bride (11), par un trou ménagé dans ledit joint (14) et par un trou ménagé dans ladite jupe (12).

3. Dispositif (10) selon la revendication 1 ou la revendication 2 pour une citerne sensiblement circulaire en coupe transversale, **caractérisé en ce que** ladite jupe (12) est au moins partiellement circulaire pour suivre ladite paroi extérieure (21), un espace E étant toutefois prévu entre l'extrémité centripète de ladite jupe (12) et ladite paroi extérieure (21).

4. Dispositif (10) selon l'une quelconque des revendications 1 à 3 pour une citerne sensiblement circulaire en coupe transversale, **caractérisé en ce que** ladite bride (11) est au moins partiellement circulaire pour s'adapter à ladite paroi extérieure (21).

5. Dispositif (10) selon l'une quelconque des revendications 1 à 4, **caractérisé en ce que** ladite bride (11) est reliée à la paroi extérieure (21) de ladite citerne (20) par soudage et/ou ladite jupe (12) est reliée à ladite poutre (31) du cadre (30) par soudage.

6. Dispositif (10) selon l'une quelconque des revendications 1 à 5 pour une citerne sensiblement circulaire en coupe transversale, **caractérisé en ce que** ledit joint (13) est annulaire et présente un axe coaxial avec l'axe de ladite citerne (20).

7. Dispositif (10) selon l'une quelconque des revendications 1 à 6, **caractérisé en ce que** ledit joint (13) est constitué d'une matière isolante thermiquement.

8. Dispositif (10) selon la revendication 7, **caractérisé en ce que** ledit joint (13) est constitué essentiellement de Téflon, éventuellement chargé.

9. Système (100) de liaison circonférentiel entre une citerne (20) sensiblement cylindrique et un cadre (30), à l'aide d'une pluralité de dispositifs (10) selon l'une quelconque des revendications 1 à 8, **caractérisé en ce que** lesdits dispositifs (10) sont disposés à la périphérie de ladite citerne (20), sur au moins une circonférence.

10. Citerne (20) présentant un cadre (30) et comportant au moins un dispositif (10) de liaison entre la citerne (20) et le cadre (30) selon l'une quelconque des revendications 1 à 8 ou au moins un système (100) de liaison circonférentiel selon la revendication 9.

## Patentansprüche

1. Verbindungsvorrichtung (10) zwischen einem Tank (20) und einem Rahmen (30), insbesondere für einen deutlich zylindrisch ausgeführten Tank, der aus mindestens Folgendem besteht:
- einem Flansch (11), der mit der Außenwand (21) des besagten Tanks (20) verbunden ist,
- einem Mantel (12), der mit einem Träger (31) des Rahmens (30) verbunden ist,
- einer Dichtung (13), die zwischen dem besagten Flansch (11) und dem besagten Mantel (12) vorgesehen ist, und
- ein Befestigungsmittel (14),
- eine Eckverstärkung (17), die zwischen dem besagten Flansch (11) und der besagten Außenwand (21) angeordnet ist,
wobei die besagte Vorrichtung **dadurch gekennzeichnet ist, dass** der Mantel ein kreisförmiges zentripetales Ende und ein rechteckiges zentrifugales Ende aufweist.

2. Vorrichtung (10) gemäß Anspruch 1, **dadurch gekennzeichnet, dass** das besagte Befestigungsmittel (14) aus mindestens einem Bolzen (15) und einer Mutter (16) besteht, wobei der besagte Bolzen (15) durch ein Loch verläuft, das in dem besagten Flansch (11) vorgesehen ist, durch ein Loch, dass in der besagten Dichtung (14) vorgesehen ist und durch ein Loch, das in dem besagten Mantel (12) vorgesehen ist.

3. Vorrichtung (10) gemäß Anspruch 1 oder 2 für einen deutlich kreisförmigen Tank im Querprofil, **dadurch gekennzeichnet, dass** der besagte Mantel (12) zumindest teilweise kreisförmig ist, um der besagten Außenwand (21) zu folgen, wobei allerdings ein Zwischenraum E zwischen dem zentripetalen Ende des besagten Mantels (12) und der besagten Außenwand (21) vorgesehen ist.

4. Vorrichtung (10) gemäß einem der Ansprüche 1 bis 3 für einen deutlich kreisförmigen Tank im Querprofil, **dadurch gekennzeichnet, dass** der besagte Flansch (11) zumindest teilweise kreisförmig ist, um sich an die besagte Außenwand (21) anzupassen.

5. Vorrichtung (10) gemäß einem der Ansprüche 1 bis 4, **dadurch gekennzeichnet, dass** der besagte Flansch (11) durch eine Schweißverbindung mit der Außenwand (21) des besagten Tanks (20) verbunden ist und/oder der besagte Mantel (12) durch eine Schweißverbindung mit dem besagten Träger (31) des Rahmens (30) verbunden ist.

6. Vorrichtung (10) gemäß einem der Ansprüche 1 bis 5 für einen deutlich kreisförmigen Tank im Querprofil, **dadurch gekennzeichnet, dass** die besagte Dichtung (13) ringförmig ist und eine koaxiale Achse mit der Achse des besagten Tanks (20) bildet.

7. Vorrichtung (10) gemäß einem der Ansprüche 1 bis 6, **dadurch gekennzeichnet, dass** die besagte Dichtung (13) aus einem Wärmeisolierstoff besteht.

8. Vorrichtung (10) gemäß Anspruch 7, **dadurch gekennzeichnet, dass** die besagte Dichtung (13) im wesentlichen aus eventuell belastetem Teflon besteht.

9. Umfangssystem (100) zur Verbindung zwischen einem deutlich zylindrischen Tank (20) und einem Rahmen (30), mit Hilfe einer Vielzahl von Vorrichtungen (10) gemäß einem der Ansprüche 1 bis 8, **dadurch gekennzeichnet, dass** die besagten Vorrichtungen (10) auf dem Umfang des besagten Tanks (20), auf mindestens einer Kreislinie angeordnet sind.

10. Tank (20) mit einem Rahmen (30), der mindestens eine Verbindungsvorrichtung (10) zwischen dem Tank (20) und dem Rahmen (30) umfasst, gemäß einem der Ansprüche 1 bis 8 oder mindestens ein Umfangssystem (100) zur Verbindung gemäß Anspruch 9.

## Claims

1. Device (10) for linking a tank (20) and a frame (30), notably for a substantially cylindrical tank being constituted of at least:
- a flange (11) attached to the external wall (21) of said tank (20),
- a perimeter wall (12) attached to a beam (31) of the frame (30),
- a joint (13) positioned between said flange (11) and said perimeter wall (12), and
- a means for attaching (14),
- a reinforcement plate (17) positioned between said flange (11) and said external wall (21),
said device being **characterised in that** the perimeter wall has a circular centripetal end and a rectangular centrifugal end.

2. Device (10) set forth in claim 1, **characterised in that** said means for attaching (14) is constituted of at least a bolt (15) and a nut (16), said bolt (15) passing through a hole made in said flange (11), through a hole in said joint (14) and through a hole made in said perimeter wall (12).

3. Device (10) set forth in claim 1 or claim 2 for a substantially circular tank through a cross section, **characterised in that** said perimeter wall (12) is at least partially circular so as to suit said external wall (21), a gap E being provided for between the centripetal end of said perimeter wall (12) and said external wall (21).

4. Device (10) set forth in any one of claims 1 to 3 for a substantially circular tank through a cross section, **characterised in that** said flange (11) is at least partially circular so as to adapt to said external wall (21).

5. Device (10) set forth in any one of claims 1 to 4, **characterised in that** said flange (11) is linked to the external wall (21) of said tank (20) by welding and/or said perimeter wall (12) is linked to said beam (31) of the frame (30) by welding.

6. Device (10) set forth in any one of claims 1 to 5 for a substantially circular tank through a cross section, **characterised in that** said joint (13) is ring-shaped and has an axis coaxial with the axis of said tank (20).

7. Device (10) set forth in any one of claims 1 to 6, **characterised in that** said joint (13) is constituted of a heat isolating material.

8. Device (10) set forth in claim 7, **characterised in that** said joint (13) is essentially constituted of Teflon, possibly laden.

9. System for circumferential linking (100) between a substantially circular tank (20) and a frame (30), using a plurality of devices (10) according to any one of claims 1 to 8, **characterised in that** said devices (10) are positioned on the periphery of said tank (20), on at least one circumference.

10. Tank (20) bearing a frame (30) and comprising at least a device for attaching (10) between the tank (20) and the frame (30) set forth in any one of claims 1 to 8 or at least a system for circumferential linking (100) set forth in claim 9.
